# EUROPÄISCHE PATENTSCHRIFT

(11) **EP 1 929 130 B1**
(45) Veröffentlichungstag und Bekanntmachung des Hinweises auf die Patenterteilung: **06.10.2010**
(21) Anmeldenummer: 06775712.0
(22) Anmeldetag: 20.07.2006
(51) Int. Cl.: F01M 1/16

(54) **VENTIL FÜR KOLBENKÜHLDÜSEN**
VALVE FOR PISTON COOLING NOZZLES
SOUPAPES POUR BUSES DE REFROIDISSEMENT POUR PISTON

(30) Priorität: 16.09.2005 DE 102005044302
(43) Veröffentlichungstag der Anmeldung: 11.06.2008
(73) Patentinhaber: ixetic Hückeswagen GmbH, 42499 Hückeswagen (DE)
(72) Erfinder: SCHULZ-ANDRES, Heiko, 42499 Hückeswagen (DE)
(86) Internationale Anmeldenummer: PCT/DE2006/001255
(87) Internationale Veröffentlichungsnummer: WO 2007/031047

(56) Entgegenhaltungen:
- DE-A1- 10 261 180
- FR-A1- 2 328 111
- JP-A- 61 244 820
- US-A- 3 990 424
- US-A- 5 819 692

## Beschreibung

Die Erfindung betrifft ein Ventil zur Regelung eines Ölstromes für Kolbenkühldüsen im Schmierölkreislauf eines Verbrennungsmotors.

Derartige Ventile sind bekannt. Im Stand der Technik wird dafür eine Art von Druckbegrenzungsventilen eingesetzt, damit der Volumenstrom, der über die Kolbenkühldüsen fließen soll, erst oberhalb eines bestimmten Druckes (in der Regel 2 bar) abfließt. Der Nachteil dieser Lösung ist, dass bei sehr hohen Temperaturen in Verbindung mit niedrigen Drehzahlen die Kolben nicht gekühlt werden, da bei niedrigen Drehzahlen diese Drücke durch niedrige Pumpenleistung und hohe Leckagen nicht erreicht werden. Dabei wäre das Kühlen bei hohen Temperaturen und niedrigen Drehzahlen auch besonders hilfreich nach hohen Motorbelastungen, da in dieser Nachheizphase sich die Kolben erhitzen, obwohl thermodynamisch keine weitere Energie zugeführt wird.

Kolbenkühldüsen werden heutzutage in Verbrennungsmotoren eingesetzt, bei denen aufgrund der hohen Leistungsdichte eine Überhitzung des Hubkolbens auftreten kann. Hierzu spritzen die Kolbenkühldüsen Motoröl von unten an die Kolben. Um die erforderliche Kühlleistung zu bewirken, ist ein entsprechend großer Volumenstrom des Öls notwendig. Dies kann bei niedrigen Drehzahlen dazu führen, dass der Gesamtvolumenstrom der Schmierölpumpe nicht ausreichend ist, um alle diese Verbraucher abzudecken. Das US 5,819,692 offenbart eine Düse nach dem Stand der Technik.

Ein neuer, zusätzlicher Einsatz für die Kolbenkühldüsen besteht darin, diese auch zur Ölerwärmung bei kaltem Öl einzusetzen. Dazu wird im Stand der Technik die Ölerwärmung über das Druckbegrenzungsventil der Kolbenkühldüsen erzeugt. Eine andere Möglichkeit besteht darin, elektrisch angesteuerte Ventile einzusetzen, was allerdings kostenintensiv und bauraumintensiv ist.

Es ist daher Aufgabe der Erfindung, ein Regelventil für Kolbenkühldüsen zu finden, welches diese Nachteile nicht aufweist.

Die Aufgabe wird gelöst durch ein Ventil zur Regelung eines Ölstromes für Kolbenkühldüsen im Schmierölkreislauf eines Verbrennungsmotors, wobei das Ventil bei niedrigen Öltemperaturen einen Öldurchfluss zu den Kolbenkühldüsen herstellt, bei mittleren Öltemperaturen einen Öldurchfluss zu den Kolbenkühldüsen unterbricht und bei hohen Öltemperaturen wiederum einen Öldurchfluss zu den Kolbenkühldüsen herstellt. Das hat den Vorteil, dass mit einem einzigen Ventil eine zusätzliche Ölerwärmung bei kaltem Motor als auch eine Kolbenkühlung bei hohen Öltemperaturen, also bei Heißlauf des Motors, möglich ist.

Es wird ein Ventil bevorzugt, welches temperaturabhängig den Ölstrom zu den Kolbenkühldüsen einstellt/regelt. Das hat den Vorteil, dass der Ölstrom druckunabhängig geregelt wird, so dass vor allem bei Heißlauf mit niedrigen Drehzahlen durch niedrige Drücke ein noch hinreichender Ölstrom von der Pumpe zur Verfügung gestellt werden kann. Außerdem wird bei niedrigen Temperaturen nicht ein zusätzlicher Druckverlust durch Zwischenschalten eines Druckbegrenzungsventils aufgebaut, so dass in diesem Betriebspunkt Leistung an der Pumpe eingespart wird.

Auch wird ein Ventil bevorzugt, welches durch einen temperaturabhängig verstellbaren Aktor (gegen eine Rückstellfeder) verstellbar rist. Der Einsatz eines temperaturabhängig verstellbaren Aktors hat zum Beispiel den Vorteil, dass keine Elektromagneten und der dazu notwendige Ansteuerschaltkreis notwendig sind.

Ein weiteres erfindungsgemäßes Ventil zeichnet sich dadurch aus, dass ein einstellbarer Öffnungsquerschnitt für niedrige Öltemperaturen größer ist als der Öffnungsquerschnitt für hohe Öltemperaturen. Das hat den Vorteil, dass eine viskositätsgerechte Ölstromdosierung sowohl für den kalten Betriebszustand als auch für den Heißlauf-Betriebszustand möglich ist, da bei Heißlauf die Ölviskosität um den Faktor 1000 niedriger sein kann als bei niedrigen Temperaturen. Außerdem ermöglicht ein kleinerer Durchflussquerschnitt weniger Bauraum für das Ventil.

Auch wird ein Ventil bevorzugt, welches eine Zulauföffnung und zwei Ablauföffnungen aufweist, oder zwei Zulauföffnungen und eine Ablauföffnung. Das hat den Vorteil, dass je nach Betriebszustand (Kaltstart oder Heißlauf) jeweils eine andere Ablauföffnung mit dem Zulauf verbunden werden kann oder umgekehrt.

Ein weiteres erfindungsgemäßes Ventil zeichnet sich dadurch aus, dass das Ventil als Schieberventil (Wegeventil) ausgeführt ist. Auch wird ein Ventil bevorzugt, bei welchem über der Öltemperatur der Schieberweg stufenlos verstellt wird. Die stufenlose Verstellung hat den Vorteil, dass die Ölströme langsam größer oder kleiner geregelt werden können und keine Druckspitzen durch das Öffnen und Schließen der Öffnungsquerschnitte entstehen.

Auch wird ein Ventil bevorzugt, welches in einer Cartridge-Hülse integriert ist. Das hat den Vorteil, dass das Ventil als vormontierte, eingestellte und geprüfte Einheit in den Motorblock eingesetzt werden kann.

Weiterhin wird ein Ventil bevorzugt, bei welchem die Ventilbauteile im Cartridge durch einen Sicherungsring fixiert sind. Das hat den Vorteil einer einfachen Fertigung und Montage (kein Gewinde notwendig) und einer schnellen Montage und Demontage der Bauteile bei Bedarf. Weiterhin wird ein Ventil bevorzugt, bei welchem der temperaturabhängig verstellbare Aktor als Dehnkörperelement oder als Bimetallelement ausgeführt ist. Auch wird ein Ventil bevorzugt, bei welchem das Ventil statt als Schieberventil durch eine Kombination von Sitzventilen dargestellt ist.

Die Erfindung wird nun anhand der Figuren beschrieben:
- Figur 1: zeigt eine erste Variante eines erfindungsgemäßen Regelventils für Kolbenkühldüsen in drei Regelpositionen,
- Figur 2: zeigt eine andere Variante eines Regelventils für Kolbenkühldüsen in drei Regelpositionen.

In Figur 1 ist eine erste Variante 1 eines Regelventils für Kolbenkühldüsen dargestellt. Dabei zeigen die drei Darstellungen der Figur 1a, Figur 1b und Figur 1c die drei möglichen Schaltstellungen dieses Regelventils. In einem Ventilgehäuse 3 ist ein stufenlos verschiebbarer Kolben 5 zwischen einem temperaturabhängig verstellbaren Aktor 7, beispielsweise einem Dehnstoffetement, und einer Schraubenfeder 9 eingespannt. In der Figur 1 a ist dabei die Stellung des Dehnstoffelementes 7 bei niedriger Öltemperatur, also im Kaltstart, dargestellt. Das Ventilgehäuse 1 weist ferner eine Zulauföffnung 11 aus dem Schmierölkreislauf des Motors sowie zwei Ablauföffnungen 13 und 15 auf, wobei die beiden Ablauföffnungen 13 und 15 zu den Kolbenkühldüsen führen. Im hier dargestellten Kaltstart-Zustand ist der Ölzulauf 11 über eine Ringnut 17 des Ventilkolbens 5 mit dem Ablauf 13 verbunden, so dass im kalten Zustand Öl über dieses Regelventil den Kolbenkühldüsen zugeführt wird und dadurch nach dem Start des Motors eine Erwärmung des Schmieröls über die sich erwärmenden Kolben und das daran angespritzte Öl stattfindet. Der Ventilkolben 17, die Druckfeder 9 und der temperaturabhängig verstellbare Aktor 7 sind in einer Öffnung 19 des Ventilgehäuses 3 untergebracht und durch einen Abschlussstopfen 21 verschlossen, mit dem gegebenenfalls die Position des Ventilkolbens einjustiert werden kann. Die Kaltstartposition wird in diesem Falle für Öltemperaturen < = 40 Grad Celsius eingenommen.

Beim Überschreiten der 40 Grad Celsius-Öltemperaturschwelle, wobei eine Toleranz von ± 5 Grad Celsius hinreichend ist für das Fahren des Ventilkolbens in eine andere Position, wird das temperaturabhängig verstellbare Dehnelement, wie in Figur 1b gezeigt, durch Ausdehnung des Dehnstoffes, beispielsweise einer Wachsfüllung, innerhalb des Elementes einen entsprechenden Stempel 23 ausfahren und damit den Kolben 5 gegen die Feder 9 verfahren, so dass der Ventilkolben 5 jetzt sowohl den Abfluss 13 zu den Kolbenkühldüsen verschließt als auch noch den Abfluss 15 zu den Kolbenkühldüsen verschlossen hält. Durch entsprechende Überdeckung des Kolbens 5 und entsprechende Gestaltung der umlaufenden Nut 17 und der Abstände der Öffnungen 13 und 15 wird dieser geschlossene Zustand bei weiterem Ausfahren des Dehnstoffelementes 7 bis etwa 120 Grad Celsius Öltemperatur beibehalten.

Bei Überschreiten dieser Öltemperatur, also bei Eintreten des so genannten Heißlaufes, wird dann die Kolbenposition in Figur 1c erreicht. Der Stempel 23 des Dehnstoffelementes 7 ist nun so weit ausgefahren, dass die umlaufende Nut 17 des Regelkolbens 5 den Zufluss 11 mit dem zweiten Abfluss 15 zu den Kolbenkühldüsen verbindet, so dass jetzt das Schmieröl zur Kühlung der Kolben an deren Unterseite gespritzt werden kann. Dabei kann der Ablaufquerschnitt der Öffnung 15 wesentlich kleiner gestaltet werden als der Ablaufquerschnitt der Öffnung 13 für den Kaltstart, da jetzt das durch hohe Temperaturen viel dünnflüssigere Öl eine entschieden kleinere Öffnung benötigt, damit der gleiche Volumenstrom unter die Kolben gefördert werden kann.

Durch den Einsatz dieses temperaturgesteuerten Wegeventils 1 kann also die gewünschte Funktion zur doppelten Verwendung der Kolbenkühldüsen beim Kaltstart und beim Heißlauf kostengünstig erzeugt werden, wobei das Ventil bei niedrigen Öltemperaturen (< = 40 Grad Celsius) ein Abspritzen des Öls über die Kolbenkühldüsen zum Zwecke der Ölerwärmung zulässt, ohne hohe Öldrücke zu erzeugen, in einem Zwischenbereich (40 Grad Celsius bis 120 Grad Celsius) keinen Ölstrom zu den Kolbenkühldüsen zuführt und dann im Hochtemperaturbereich (> = 120 Grad Celsius) wieder den Durchlass zu den Kolbenkühldüsen öffnet. Dabei wird das Wegeventil 1 so eingesetzt, dass bei niedrigen Öltemperaturen eine Verbindung vom Schmierölversorgungsbereich zu den Kolbenkühldüsen erzeugt wird. Diese Verbindung wird mit möglichst großen Querschnitten generiert (Öffnungsquerschnitt für die Leitung 13), um einen großen Volumenstrom zu ermöglichen, der im kalten Zustand über die Kolbenkühldüsen abfließen kann. Bei steigenden Öltemperaturen verschließt der Aktor 7 diese Verbindung und öffnet sie dann erst wieder bei hohen Temperaturen (Heißlauf). Dies hat auch den Vorteil, dass eine mögliche Vordrosselung das Abfließen eines unzulässig hohen Volumenstromes verhindern kann.

Da im Kaltstart der Verbrennungsmotor nur einen geringen Ölbedarf hat, bauen sich üblicherweise in diesem Betriebspunkt die höchsten Drücke auf. Durch eine geschickte Auslegung der Öffnungsquerschnitte und des Öffnungsdrucks der Kolbenkühldüsen kann der Druck im Ölkreislauf abgesenkt werden. Dies führt zusätzlich zu einer leichten Reduzierung der Pumpenleistung und damit der Antriebsleistung.

Mit zunehmender Ölerwärmung fährt der Aktor 7 weiter aus und verschließt dann die Verbindung von der Zulaufleitung 11 zu den Kolbenkühldüsen. Die Genauigkeit für den Schaltpunkt ist mit ± 5 Grad Celsius ausreichend. Da das Schließen der Verbindung zu keinen dynamischen Druckspitzen führt und auch nicht absolut dicht sein muss, ist eine Ausführung des Ventils 1 als Schieberventil die richtige Wahl.

Geöffnet wird die Verbindung erst wieder bei sehr hohen Temperaturen, wie in Figur 1c dargestellt. In diesem Fall werden durch das weitere Ausfahren des Aktors 7 die Öffnungen 11 und 15 miteinander verbunden. Hierdurch wird der Heißlauf sehr gut gekühlt. Durch die Schaltfunktion bzw. Regelfunktion ist es möglich, den Öffnungsdruck zu reduzieren, da hier keine Druckbegrenzungsventile mit beispielsweise einem notwendigen Öffnungsdruck von 2 Bar eingesetzt werden müssen. Damit lässt sich insbesondere der kritische Heißlauf bei niedrigen Motordrehzahlen viel besser abdecken, da dann wirklich Öl durch die Kolbenkühldüsen gespritzt wird. Im Stand der Technik mit einem Öffnungsdruck der Druckbegrenzungsventile von beispielsweise mehr als 2 bar wird im Heißlauf wegen der hohen Leckagen Öl erst ab Motordrehzahlen von 4000 U/min durch die Kolbenkühldüsen fließen.

Zur Reduzierung des Montageaufwandes, beispielsweise im Motormontageband, kann eine Regelventilvariante nach Figur 2 eingesetzt werden, bei welcher das Regelventil 28 in eine Cartridge-Hülse 30 integriert ist und nun nur noch als vormontierte, eingestellte und geprüfte Einheit in den Motorblock 32 eingesetzt werden muss. Zur Fixierung der Ventilbauteile im Cartridge 30 bieten sich verschiedene Lösungen an. Dargestellt ist eine Sicherung mittels eines Sicherungsringes 34, welcher eine schnelle Montage und gegebenenfalls Demontage der Ventileinzelteile ermöglicht. Zur Reduzierung des Herstellaufwandes für den Motorenhersteller wird hier in Figur 2 eine Lösung gezeigt, bei der nur zwei Bohrungen 36 und 38 benötigt werden, die im Winkel von 90 Grad im Motorblock 32 verlaufen. Der Zulauf des Schmieröls erfolgt durch die Bohrung 36, die Bohrung 38 ist mit den Kolbenkühldüsen verbunden. Durch zwei Bohrungen 40 und 42 im Kolben 44 und durch zwei Steueröffnungen 46 und 48 im Cartridge 30 kann nun wieder die Regelfunktion realisiert werden. Die Figuren 2a, 2b und 2c zeigen wieder die drei unterschiedlichen Positionen.

In Figur 2a ist die Kaltstartposition dargestellt. Der temperaturabhängig verstellbare Aktor 50 ist eingefahren. Der Regelkolben 44 wird durch die Druckfeder 52, welche sich auf dem Sicherungsring 34 abstützt, gegen den Aktor 50 gedrückt. Die Zulaufleitung 36 ist über die Steueröffnung 46 des Cartridge 30, die radiale Bohrung 40 und über die axiale Bohrung 42 des Kolbens 44 mit dem Ablauf 38 zu den Kolbenkühldüsen verbunden, so dass jetzt im Kaltstart Schmieröl unter die Kolben zur Erwärmung gespritzt wird.

In der Figur 2b ist bei mittleren Öltemperaturen der Aktor 50 um einen gewissen Bereich ausgefahren, hier an dem ausgefahrenen Stempel 54 zu erkennen, welcher sich in dieser Ventilvariante 28 gegen die Verschlussschraube 56 abstützt. Die radiale Querbohrung 40 des Kolbens ist in dieser Position weder mit der radialen Zuflussbohrung 46 der Hülse 30 noch mit der radialen Zuflussbohrung 48 der Hülse 30 verbunden, so dass über den Ablauf 38 kein Schmieröl zu den Kolbenkühldüsen strömen kann.

In Figur 2c ist schließlich bei dieser Ventilvariante 28die Heißlaufposition erreicht. Der Aktor 50 hat den Stempel 54 ganz ausgefahren. Die radiale Querbohrung 40 des Kolbens 44 ist nun mit der radialen Heißlaufzuflussöffnung 48 der Hülse 30 verbunden, so dass der Schmierölzulauf 36 mit dem Ablauf 38 zu den Kolbenkühldüsen verbunden ist. Wie vorab schon erwähnt, kann der Öffnungsquerschnitt 48, also der Zulauf für den Heißlaufzustand des Verbrennungsmotors, im Querschnitt entschieden kleiner gestaltet werden als der Kaltlaufzulaufquerschnitt 46, was in diesem Bild allerdings nicht maßstäblich dargestellt ist.

Die Erfindung verwendet also das Prinzip, mit einem einzigen Regelventil, welches außerdem durch einen temperaturabhängigen Aktor gesteuert wird und nicht über eine Druckbegrenzungsfunktion, einen Ölvolumenstrom über der ansteigenden Temperatur erst durchzulassen, danach abzuschalten und anschließend wieder durchzulassen.

### Bezugszeichenliste

- 1: Regelventil für Kolbenkühldüsen (Variante 1)
- 3: Ventilgehäuse
- 5: Kolben
- 7: temperaturabhängig verstellbarer Aktor
- 9: Schraubenfeder
- 11: Zulauföffnung
- 13: Ablauföffnung Kaltstart
- 15: Ablauföffnung Heißlauf
- 17: Ringnut des Ventilkolbens 5
- 19: Öffnung des Ventilgehäuses 3
- 21: Abschlussstopfen
- 23: Stempel des Aktors 7
- 28: Regelventil für Kolbenkühldosen (Variante 2)
- 30: Cartridge-Hülse (Ventilhülse)
- 32: Motorblock
- 34: Sicherungsring
- 36: Bohrung im Motorblock
- 38: Bohrung im Motorblock
- 40: radiale Bohrung im Kolben 44
- 42: axiale Bohrung im Kolben 44
- 44: Ventilkolben
- 46: Steueröffnung für Kaltstart in der Cartridge-Hülse 30
- 48: Steueröffnung für Heißlauf in der Cartridge-Hülse 30
- 50: temperaturabhängig verstellbarer Aktor
- 52: Druckfeder
- 54: Stempel des Aktors 40
- 56: Verschlussschraube der Ventilvariante 28

## Patentansprüche

1. Ventil zur Regelung eines Ölstroms für Kolbenkühldüsen im Schmierölkreislauf eines Verbrennungsmotors, **dadurch gekennzeichnet, dass** das Ventil (1, 28) Mittelm umfasst, die bei niedrigen Temperaturen einen Öldurchfluss zu den Kolbenkühldüsen herstellen, bei mittleren Temperaturen einen Öldurchfluss zu den Kolbenkühldüsen unterbrechen und bei hohen Öltemperaturen wiederum einen Öldurchfluss zu den Kolbenkühldüsen herstellen.

2. Ventil nach Anspruch 1, **dadurch gekennzeichnet, dass** das Ventil (1, 28) temperaturabhängig den Ölstrom zu den Kolbenkühldüsen regelt.

3. Ventil nach Anspruch 1 oder Anspruch 2, **dadurch gekennzeichnet, dass** das Ventil (1, 28) durch einen temperaturabhängig verstellbaren Aktor (7, 50) gegen eine Rückstellfeder (9, 32) verstellbar ist.

4. Ventil nach Anspruch 1 bis Anspruch 3, **dadurch gekennzeichnet, dass** ein einstellbarer Öffnungsquerschnitt (13, 46) für niedrige Öltemperaturen größer ist als der Öffnungsquerschnitt (15, 48) für hohe Öltemperaturen.

5. Ventil nach Anspruch 1 bis Anspruch 4, **dadurch gekennzeichnet, dass** das Ventil (1, 28) eine Zulauföffnung (11) und zwei Ablauföffnungen (13, 15) aufweist oder zwei Zulauföffnungen (46, 48) und eine Ablauföffnung (42).

6. Ventil nach Anspruch 1 bis Anspruch 5, **dadurch gekennzeichnet, dass** das Ventil (1, 28) als Schieberventil (Wegeventil) ausgeführt ist.

7. Ventil nach Anspruch 6, **dadurch gekennzeichnet, dass** über der Temperatur der Schieberweg stufenlos verstellt wird.

8. Ventil nach einem der vorhergehenden Ansprüche, **dadurch gekennzeichnet, dass** das Ventil in einer Cartridge-Hülse (30) integriert ist.

9. Ventil nach Anspruch 8, **dadurch gekennzeichnet, dass** die einzelnen Ventilbauteile im Cartridge (30) durch einen Sicherungsring (34) fixiert sind.

10. Ventil nach einem der vorhergehenden Ansprüche, **dadurch gekennzeichnet, dass** der temperaturabhängig verstellbare Aktor (7, 50) als Dehnkörperelement oder als Bimetallelement ausgeführt ist.

11. Ventil nach Anspruch 1 bis Anspruch 5 und Anspruch 8 bis Anspruch 10, **dadurch gekennzeichnet, dass** das Ventil statt als Schieberventil durch eine Kombination von Sitzventilen dargestellt ist.

## Claims

1. A valve for regulating a stream of oil for piston cooling jets in the lubricating oil circuit of a combustion engine, **characterized in that** the valve (1, 28) includes means that produce a flow of oil to the piston cooling jets at low temperatures, interrupt a flow of oil to the piston cooling jets at medium temperatures, and again produce a flow of oil to the piston cooling jets at high oil temperatures.

2. The valve according to Claim 1, **characterized in that** the valve (1, 28) regulates the flow of oil to the piston cooling jets depending on the temperature.

3. The valve according to Claim 1 or Claim 2, **characterized in that** the valve (1, 28) is displaceable against a return spring (9, 32) by a temperature-dependently adjustable actuator.

4. The valve according to Claim 1 through Claim 3, **characterized in that** an adjustable orifice cross section (13, 46) is larger for low oil temperatures than the orifice cross section (15, 48) for high oil temperatures.

5. The valve according to Claim 1 through Claim 4, **characterized in that** the valve (1, 28) has one inlet opening (11) and two drain openings (13, 15), or two inlet openings (46, 48) and one drain opening (42).

6. The valve according to Claim 1 through Claim 5, **characterized in that** the valve (1, 28) is carried out as a slide valve (directional valve).

7. The valve according to Claim 6, **characterized in that** the slider travel is adjusted continuously across the temperature range.

8. The valve according to one of the preceding claims, **characterized in that** valve is integrated into a cartridge case (30).

9. The valve according to Claim 8, **characterized in that** the individual valve components are fixed in the cartridge (30) by a retaining ring (34).

10. The valve according to one of the preceding claims, **characterized in that** the temperature-dependently adjustable actuator (7, 50) is carried out as an expansion element or as a bimetal element.

11. The valve according to Claim 1 through Claim 5 and Claim 8 through Claim 10, **characterized in that** the valve is represented by a combination of seated-type valves instead of as a slide valve.

## Revendications

1. Soupape pour la régulation d'un flux d'huile pour des buses de refroidissement pour piston dans le circuit d'huile lubrifiante d'un moteur à combustion interne, **caractérisée en ce que** la soupape (1, 28) comporte des moyens qui établissent en cas de basses températures un écoulement d'huile vers les buses de refroidissement pour piston, interrompent en cas de températures moyennes un écoulement d'huile vers les buses de refroidissement pour piston et rétablissent en cas de températures d'huile élevées un écoulement d'huile vers les buses de refroidissement pour piston.

2. Soupape selon la revendication 1, **caractérisée en ce que** la soupape (1, 28) régule en fonction de la température le flux d'huile vers les buses de refroidissement pour piston.

3. Soupape selon la revendication 1 ou 2, **caractérisée en ce que** la soupape (1, 28) peut être réglée par un actionneur (7, 50) réglable en fonction de la température contre un ressort de rappel (9, 32).

4. Soupape selon les revendications 1 à 3, **caractérisée en ce qu'**une section d'ouverture (13, 46) réglable pour de basses températures d'huile est plus grande que la section d'ouverture (14, 18) pour des températures d'huile élevées.

5. Soupape selon les revendications 1 à 4, **caractérisée en ce que** la soupape (1, 28) présente une ouverture d'amenée (11) et deux ouvertures d'évacuation (13, 15) ou deux ouvertures d'amenée (46, 48) et une ouverture d'évacuation (42).

6. Soupape selon les revendications 1 à 5, **caractérisée en ce que** la soupape (1, 28) est réalisée comme soupape à coulisse (soupape à voie).

7. Soupape selon la revendication 6, **caractérisée en ce que** la course de la coulisse est réglée en continu par le biais de la température.

8. Soupape selon l'une quelconque des revendications précédentes, **caractérisée en ce que** la soupape est intégrée dans une douille cartouche (30).

9. Soupape selon la revendication 8, **caractérisée en ce que** les composants de soupape individuels sont fixés dans la cartouche (30) par un circlip (34).

10. Soupape selon l'une quelconque des revendications précédentes, **caractérisée en ce que** l'actionneur (7, 50) réglable en fonction de la température est réalisé comme un élément de corps extensible ou comme un élément bimétallique.

11. Soupape selon les revendications 1 à 5 et 8 à 10, **caractérisée en ce que** la soupape au lieu d'être une soupape à coulisse est représentée par une combinaison de soupapes à siège.
